# EUROPÄISCHE PATENTSCHRIFT

(11) **EP 2 253 047 B1**
(45) Veröffentlichungstag und Bekanntmachung des Hinweises auf die Patenterteilung: **17.08.2016**
(21) Anmeldenummer: 09719390.8
(22) Anmeldetag: 11.02.2009
(51) Int. Cl.: H01R 9/26, H01R 13/514, H01R 13/66

(54) **FUNKTIONSERWEITERBARER ANSCHLUSSBLOCK UND MODUL**
CONNECTION BLOCK HAVING EXPANDABLE FUNCTIONS AND MODULE
BLOC DE RACCORDEMENT À FONCTIONS EXTENSIBLES ET MODULE

(30) Priorität: 08.03.2008 DE 202008003295 U
(43) Veröffentlichungstag der Anmeldung: 24.11.2010
(73) Patentinhaber: Weidmüller Interface GmbH & Co. KG, 32758 Detmold (DE)
(72) Erfinder: KASPER, Norbert, 32756 Detmold (DE)
(74) Vertreter: Specht, Peter
(86) Internationale Anmeldenummer: PCT/EP2009/051548
(87) Internationale Veröffentlichungsnummer: WO 2009/112320

(56) Entgegenhaltungen:
- EP-A- 0 498 151
- EP-A- 0 521 284
- EP-A- 0 637 099
- DE-A1- 10 304 492
- DE-A1-102006 033 274
- DE-C1- 19 608 517

## Beschreibung

Die Erfindung betrifft einen funktionserweiterbaren Anschlussblock und ein Modul gemäß der durch die Merkmale a) bis d) des Anspruchs 1 angegebene Gattung.

Elektrische Anschlussblöcke dienen dem Verbinden von elektrischen Leitern miteinander oder mit elektrischen Einrichtungen, beispielsweise im Schaltschrankbau und dem Verbinden von elektrischen Systemen mit elektrischen Leitern, beispielsweise beim Anschließen von Spannungsversorgungseinrichtungen, wie z.B. Netzteilen, an ein elektrisches Spannungsversorgungsnetz mittels einem Netzspannungskabel.

Elektrische Anschlussblöcke sind in vielfältigen Ausführungsformen bekannt. Sie werden beispielsweise als auf einer Tragschiene aufrastbare Reihenklemmen oder als auf einer elektrischen Platine oder auf einer sonstigen Unterlage anzuordnende Anschlussklemme ausgeführt.

Weiterhin sind elektrische Anschlussblöcke bekannt, die mittels aufbaubarer, beispielsweise aufsteckbarer, und/oder anbaubarer Module funktionserweiterbar sind.

Derartige, funktionserweiterbare elektrische Anschlussblöcke sind mittels Module beispielsweise um eine optische Anzeigefunktion zur Anzeige eines Zustandes, beispielsweise zur Anzeige einer am Anschlussblock anliegenden Spannung, funktionserweiterbar. Weitere Funktionen, um welche die in Rede stehenden elektrischen Anschlussblöcke mittels Modulen erweiterbar sind, umfassen Absicherungsfunktionen, Messfunktionen usw. Hierzu wird auf die EP 0 521 284 und die DE 103 04 492 A1 verwiesen. Diese beiden Schriften zeigen jeweils Reihenklemmen mit den Merkmalen a), d), e), f), g) und h). Die dargestellten Reihenklemmen sind allerdings nur funktionsfähig, wenn die Module in ihre Gehäuse eingesteckt sind.

Zum technologischen Hintergrund werden zudem die EP 0498151 A1, die DE 196 08 517 C1, die DE 10 2006 033 274 A1 und die EP 0 637 099 A2 genannt. Aus der zuletzt genannten Reihe ist eine Reihenklemme bekannt, die mit Federkontakten und einem Modul funktionserweiterbar ist.

Nachteilig an den bekannten, funktionserweiterbaren elektrischen Anschlussblöcken ist ihr aufwendiger Aufbau.

Demgemäss ist es eine Aufgabe der Erfindung, einen funktionserweiterbaren elektrischen Anschlussblock zu schaffen, der die geschilderten Nachteile behebt.

Die Erfindung löst die Aufgabe mit den Merkmalen des Anspruches 1.

Das erfindungsgemäße Modul kontaktiert einen zum Anschlussblock externen Kontaktpunkt direkt, so dass zum Kontaktieren des externen Kontaktpunktes keiner weiteren Einrichtungen innerhalb des Anschlussblocks erforderlich sind. Daher vereinfacht sich der Aufbau eines erfindungsgemäßen Anschlussblocks.

Der erfindungsgemäße Anschlussblock weist zudem direkt einen Einbauraum zur Aufnahme des funktionserweiternden Moduls auf, so dass im Falle einer Funktionserweiterung kein zusätzlicher Raumbedarf entsteht.

Weitere Ausgestaltungen der Erfindung ergeben sich aus der gegenständlichen Beschreibung, den Zeichnungen und den Merkmalen der Unteransprüche.

Die Erfindung wird nachfolgend in Verbindung mit den beiliegenden Zeichnungen und der gegenständlichen Beschreibung näher erläutert.

Es zeigen:
- Fig. 1:: eine schematische Schnittdarstellung eines als Reihenklemme ausgeführten erfindungsgemäßen Anschlussblocks,
- Fig. 2:: eine schematische Darstellung eines erfindungsgemäßen Moduls, und
- Fig. 3:: eine schematische Schnittdarstellung eines als Reihenklemme ausgeführten erfindungsgemäßen Anschlussblocks mit einem eingebauten erfindungsgemäßen Modul.

Figur 1 zeigt einen als Reihenklemme 1 ausgeführten funktionserweiterbaren elektrischen Anschlussblock. Die Reihenklemme 1 ist auf eine Tragschiene 2 aufrastbar.

Zum Anschließen und/oder Verbinden von nicht dargestellten elektrischen Leitern, beispielsweise elektrische Leitungen in einem Schaltschrank, weist die Reihenklemme 1 Anschlussmittel 3a, 3b, 4a, 4b auf, die beispielsweise als Schraubklemmanschlüsse oder als Schneidklemmanschlüsse ausgeführt sind. Im gezeigten Ausführungsbeispiel sind die Anschlussmittel 3a und 3b über ein Verbindungsmittel 3c sowie die Anschlussmittel 4a und 4b über ein weiteres Verbindungsmittel 4c miteinander elektrisch leitend verbunden. Die Verbindungsmittel 3c, 4c sind beispielsweise als Metallstromleiter, insbesondere als Stromschienen, ausgeführt.

Die Anschlussmittel 3a, 3b, 4a, 4b und Verbindungsmittel 3c, 4c sind von einem mit dem Bezugszeichen 5 bezeichneten Gehäuse der Reihenklemme 1 gehalten, wobei die Verbindungsmittel 3c, 4c quer zur Richtung der Tragscheine 2 im Gehäuse 5 angeordnet sind. Das Gehäuse 5 ist beispielsweise als Kunststoffgehäuse ausgeführt.

Die Verbindungsmittel 3c, 4c weisen wenigsten einen internen Kontaktpunkt 6, 7 auf. Unter einem internen Kontaktpunkt wird im Zusammenhang mit der vorliegenden Erfindung ein Kontaktpunkt verstanden, welcher der Reihenklemme 1, bzw. den Verbindungsmitteln 3c. 4c der Reihenklemme 1 zugeordnet ist.

Weiterhin weist die erfindungsgemäße Reihenklemme 1 einen in Figur 1 schemenhaft durch Strichlinien gezeigten Einbauraum 8 auf, der ebenfalls weiter unten noch detaillierter beschrieben wird.

Figur 2 zeigt ein erfindungsgemäßes Modul 9 mit einem Modulträger 10 zur Funktionserweiterung der Reihenklemme 1, wobei das Modul 9 zum Einbau in den Einbauraum 8 ausgestaltet ist. Das Modul 9 weist vom Modulträger 10 gehaltene Kontaktelemente 3d, 4d zur Herstellung jeweils einer elektrischen Verbindung mit den internen Kontaktpunkten 6 bzw. 7, ein Kontaktmittel 11 zur Herstellung einer elektrischen Verbindung mit einem in Figur 1 gezeigten, auf der Tragschiene 2 angeordneten externen Kontaktpunkt 12. Weiterhin ist im Modul 9 ein Bauteil 13, beispielsweise eine dem Überspannungsschutz dienende Funkenstrecke durch den Modulträger 10 gehalten. Selbstverständlich ist das Bauteil 13 entsprechend seiner Funktionsweise mit nicht näher bezeichneten elektrischen Leitern mit den Kontaktelementen 3d, 4d und dem Kontaktmittel 11 verbunden. Sämtliche Anschluss- und Verbindungsmittel, sowie alle elektrische Verbindungen sind selbstverständlich derart ausgestaltet, dass sie entsprechend der einen für eine Funktion erforderlichen Strombetrag übertragen können. So sind die entsprechenden Mittel beispielsweise für eine Überspannungsschutzfunktion hochstromfähig ausgestaltet, da bei einem Überspannungsfall sehr hohe Ströme auftreten können, welche über die beteiligten Einrichtungen sicher abgeleitet werden müssen, ohne dass diese in ihrer Funktion beeinträchtigt oder gar zerstört werden.

So können Kontaktmittel 11 und auch die Kontaktelemente 3d, 4d beispielsweise mehrere Kontaktfedern aufweisen, wie dies in Figur 2 im Fall des Kontaktmittels 11 zeichnerisch angedeutet ist. Selbstverständlich sind die den Kontaktelementen 3d, 4d und dem Kontaktmittel 11 zugeordneten Kontaktpunkte entsprechend den für die Kontaktelemente 3d, 4d und/oder das Kontaktmittel 11 getroffenen Maßnahmen angepasst, dies betrifft beispielsweise bestimmte Materialkombinationen oder konstruktive Ausgestaltungen.

Figur 3 zeigt die erfindungsgemäße Reihenklemme 1, wobei das erfindungsgemäße Modul 9 in den Einbauraum 8 eingebaut ist. In der gezeigten Anordnung befindet sich das Modul 9 in einem Funktionseinbauzustand, bei welchen die für eine einwandfreie Funktion des Moduls 9 im Zusammenwirken mit der Reihenklemme 1 notwendige Position des Moduls 9 in Bezug zur Reihenklemme 1 gegeben ist.

Im Funktionseinbauzustand kontaktiert das Kontaktelement 3d des Moduls 9 den auf dem Verbindungsmittel 3c angeordneten und mit diesem elektrisch leitend verbundenen internen Kontaktpunkt 6, das Kontaktelement 4d kontaktiert den auf dem Verbindungsmittel 4c angeordneten und mit diesem elektrisch leitend verbundenen internen Kontaktpunkt 7 und das Kontaktelement 11 kontaktiert den auf der Tragschiene 2 angeordneten und mit dieser elektrisch leitend verbundenen externen Kontaktpunkt 12. Wie bereits ausgeführt, können die Kontaktelemente und die Kontaktmittel eine oder mehrere Kontaktfedern 11a, 11b aufweisen, wie dies beispielhaft in Figur 3 am Kontaktmittel 11 dargestellt ist.

In der dargestellten Weise wird ein sogenannter "Ader-gegen-PE" Überspannungsschutz eines durch die Erfindung gegen Überspannung geschütztes elektrischen System erreicht. Wird beispielsweise über einen elektrischen Leiter, der an dem Verbindungsmittel 3a angeschlossen ist, eine Überspannung eingekoppelt, so wird der dadurch auftretende, und möglicherweise schädliche Strom über das Verbindungsmittel 3c, den durch das Kontaktelement 3d kontaktierten internen Kontaktpunkt 6, dem damit verbundenen Bauteil 13 (hier eine dem Grobschutz dienende Funkenstrecke), über das mit dem Bauteil 13 verbundene Kontaktmittel 11, der mittels dem Kontaktmittel 11 am externen Kontaktpunkt 12 kontaktierten und auf PE-Potential liegenden Tragschiene 2 abgeleitet. Derart wird ein beispielsweise mit dem Anschlussmittel 3b verbundenes, nicht gezeigtes, elektrisches System gegen Überspannungen geschützt.

In vergleichbarer Weise lässt sich mit den offenbarten und erfindungsgemäßen Mitteln ein sogenannter "Ader-Ader-Schutz" gegen Überspannung erreichen, wobei dann entsprechend der obenstehenden Erklärung eine zwischen zwei - nicht dargestellten - elektrischen Leitern ("Adern") erreicht wird, die beispielsweise an den Anschlussmitteln 3a und 4a angeschlossen sind. Ein an den Verbindungsmitteln 3b und 4b angeschlossenes - nicht dargestelltes - elektrisches System, beispielsweise eine Verstärkereingang, ist dadurch, bei entsprechender Ausgestaltung des Moduls 9, gegen Überspannungen zwischen den an den Verbindungsmitteln 3a und 4a angeschlossenen Leitungen ("Adern") geschützt.

Für den Einbau des Moduls 9 in den Einbauraum 8 der Reihenklemme 1 sind im Rahmen der vorliegenden Erfindung mehrere Varianten möglich, diese unterscheiden sich hauptsächlich durch die Anordnung einer Einbauöffnung am Gehäuse 5 der Reihenklemme 1, so zeigt ein mit dem Bezugszeichen 14 bezeichneter Pfeil in Figur 3 eine Richtung an, in der das Modul 9 durch eine eine Frontwand des Gehäuses 5 durchbrechende Einbauöffnung 15 in den Einbauraum 8 einbaubar ist. Diese Variante eignet sich besonders dann, wenn bereits, beispielsweise in einem Schaltschrank, eingebaute Reihenklemmen 1 nachträglich mit erfindungsgemäßen Modulen 9 funktionserweitert werden sollen, da bei derartig verbauten Reihenklemmen i.d.R. nur noch die nach oben orientierte Frontseite des Gehäuses 5 zugänglich ist.

Sollen hingegen Reihenklemmen 1 mit erfindungsgemäßen Modulen 9 funktionserweitert werden, die noch nicht eingebaut sind, so kommt auch ein Einbau des Moduls 9 über eine nicht dargestellte eine eine Seitenwand des Gehäuses 5 durchbrechende Einbauöffnung in Betracht.

Die eine Wand des Gehäuses 5 durchbrechenden Einbauöffnungen 15 sind mittels nicht gezeigten Abdeckungen verschließbar. Somit lassen sich die eingebauten Module 9 schützen, oder im Fall eines noch nicht mit einem Modul 9 bestückten Einbauraums 8, das Eindringen von Fremdkörpern in das Gehäuse 5 unterbinden.

Zur Erleichterung des Einbaus können der Einbauraum 8 und/oder das Modul 9 nicht dargestellte Führungsmittel aufweisen, beispielsweise kann der Einbauraum 8 mit Führungsschienen und das Modul 9 mit den Führungsschienen zugeordnete Führungsnuten aufweisen. Entsprechendes gilt für die Einbauöffnung 15.

Zur Verhinderung von Falscheinbauten, d.h. um sicherzustellen, dass ein bestimmtes Modul 9 nur in einen bestimmten Einbauraum 8 einbaubar ist, können der Einbauraum 8 und/oder das Modul 9 Codierungsmittel aufweisen, beispielsweise kann das Modul 9 derart in seiner Form ausgestaltet sein, dass es sich nur in einen mit einem derart ausgeformten Modul 9 korrespondierenden Einbauraum 8 einbauen lässt. Entsprechendes gilt für die Einbauöffnung 15.

Ein Beispiel für die Anwendung der Codierungsmittel sind unterschiedliche Überspannungsschutzvorschriften, die unterschiedliche Module 9 erfordern. Entsprechendes gilt für Module, die für unterschiedliche Spannungsbereiche ausgestaltet sind. Eine Codierung im oben beschriebenen Sinne kann auch durch eine farblicher Markierung von Einbauraum 8 und/oder Modul 9 erreicht werden, allein oder in Kombination mit den bereits geschilderten Codierungsmitteln.

Weiterhin kann der Einbauraum 8 und/oder das Modul 9 nicht gezeigte Arretierungsmittel zur Arretierung eines im Einbauraum 8 eingebauten Moduls 9 aufweisen, beispielsweise kann der Einbauraum 8 Rastelemente und das Modul 9 mit den Rastelementen korrespondierenden Rastaufnahmen aufweisen. Entsprechendes gilt für die Einbauöffnung 15.

Die Erfindung ist nicht auf die beschriebenen Ausführungsbeispiele beschränkt, die auf vielfache Weise abgewandelt werden können, außerdem können die genannten Merkmale auch in anderen als den genannten Kombinationen kombiniert werden.

Die Erfindung ist insbesondere nicht auf Reihenklemmen beschränkt, auch wenn die Erfindung aus Gründen der Verständlichkeit anhand einer solchen dargestellt wurde. Die Erfindung ist beispielsweise auch auf einen auf einer elektrischen Platine anordenbaren Anschlussblock anwendbar. Der externe Kontaktpunkt kann dann beispielsweise von einer auf der Platine angeordneten Massefläche gebildet werden.

Weiterhin ist es denkbar, den erfindungsgemäßen Anschlussblock mit weiteren funktionserweiternden Modulen zu bestücken. Im Rahmen der Erfindung ist es ebenfalls möglich den Anschlussblock so auszubilden, dass darin mehr als ein funktionserweiterndes Modul, beispielsweise ein Modul für einen Grob-Überspannungsschutz und ein Modul für einen Fein-Überspannungsschutz einbaubar sind.

## Patentansprüche

1. Anschlussblock, insbesondere auf eine Tragschiene aufsetzbare Reihenklemme (1),
a. der ein Gehäuse (5) mit Anschlüssen (3a, 3b, 4a, 4b) zum Anschließen elektrischer Leiter aufweist,
b. wobei die Anschlüsse (3a, 3b, 4a, 4b) jeweils über ein Verbindungsmittel (3c, 4c) miteinander elektrisch leitend verbunden sind, welche als Stromschienen ausgeführt sind,
c. und wobei die Anschlüsse (3a, 3b, 4a, 4b) und die Verbindungsmittel (3c, 4c) von dem Gehäuse (1) gehalten sind;
d. und wenigstens einen internen Kontaktpunkt (6. 7) zu einem der Verbindungsmittel (3c, 4c) und
e. mit einem den Anschlussblock funktionserweiternden Modul (9),
f. das mindestens ein Kontaktelement (3d, 4d) aufweist, das im Einbauzustand des Moduls den internen Kontaktpunkt (6, 7) kontaktiert, und
g. wobei der Anschlussblock einen Einbauraum (8) zur Aufnahme des Moduls (9) aufweist,
h. und wobei das Modul (9) mindestens ein Kontaktmittel (11) aufweist, mittels dem im Einbauzustand des Moduls eine direkte elektrische Verbindung zu einem zum Anschlussblock externen Kontaktpunkt (12) herstellbar ist.

2. Anschlussblock und Modul nach Anspruch 1, **dadurch gekennzeichnet, dass** die elektrischen Verbindungen hochstromfähig sind.

3. Anschlussblock und Modul nach einem der vorstehenden Ansprüche, **dadurch gekennzeichnet, dass** der Einbauraum (8) eine Einbauöffnung (15) aufweist.

4. Anschlussblock und Modul nach dem vorstehenden Anspruch, **dadurch gekennzeichnet, dass** die Einbauöffnung (15) eine Seitenwand des Gehäuses (5) durchbricht.

5. Anschlussblock und Modul nach einem der vorstehenden Ansprüche 3 oder 4, **dadurch gekennzeichnet, dass** die Einbauöffnung (15) eine Frontwand des Gehäuses (5) durchbricht.

6. Anschlussblock und Modul nach einem der vorstehenden Ansprüche 3 bis 5, **dadurch gekennzeichnet, dass** die Einbauöffnung (15) durch eine Abdeckung verschließbar ist.

7. Anschlussblock und Modul nach einem der vorstehenden Ansprüche, **dadurch gekennzeichnet, dass** das Modul (9) den Anschlussblock im Funktionseinbauzustand des Moduls (9) mittels wenigstens eines Überspannungsmittels (13) um eine Überspannungsschutzfunktion funktionserweitert.

8. Anschlussblock und Modul nach einem der vorstehenden Ansprüche, **dadurch gekennzeichnet, dass** der Einbauraum (8) und/oder die Einbauöffnung (15) und/oder das Modul (9) Führungsmittel zur Erleichterung des Einbaus des Moduls in den Einbauraum aufweist.

9. Elektrischer Anschlussblock nach einem der vorstehenden Ansprüche, **dadurch gekennzeichnet, dass** der Einbauraum (8) und/oder die Einbauöffnung (15) und/oder das Modul (9) Codierungsmittel aufweist.

10. Elektrischer Anschlussblock nach einem der vorstehenden Ansprüche, **dadurch gekennzeichnet, dass** der Einbauraum (8) und/oder die Einbauöffnung (15) und/oder das Modul farblich ausgestaltet sind.

11. Anschlussblock und Modul nach einem der vorstehenden Ansprüche, **dadurch gekennzeichnet, dass** der Einbauraum (8) und/oder das Modul (9) und/oder die Einbauöffnung (15) Arretierungsmittel aufweist zur Arretierung des Moduls in dem Einbauraum (8) in einem Funktionseinbauzustand.

## Claims

1. Connection block, particularly a terminal block (1) that can be placed on a supporting rail,
a. comprising a housing (5) with connections (3a, 3b, 4a, 4b) for connecting electrical conductors,
b. wherein the connections (3a, 3b, 4a, 4b) are each connected to each other in an electrically conducting manner via connection means (3c, 4c), which are designed as busbars,
c. and wherein the connections (3a, 3b, 4a, 4b) and the connection means (3c, 4c) are held by the housing (1);
d. and at least one internal contact point (6, 7) associated with one of the connection means (3c, 4c) and
e. comprising a module (9) expanding the function of the connection block,
f. which comprises at least one contact element (3d, 4d), which, when the module is installed, contacts the internal contact point (6, 7), and
g. wherein the connection block comprises an installation space (8) for receiving the module (9),
h. and wherein the module (9) has at least one contact means (11) by means of which, when the module is installed, a direct electrical connection can be established to a contact point (12) external with respect to the connection block.

2. Connection block and module according to Claim 1, **characterized in that** the electrical connections are capable of handling high currents.

3. Connection block and module according to one of the preceding claims, **characterized in that** the installation space (8) has an installation opening (15).

4. Connection block and module according to one of the preceding claims, **characterized in that** the installation opening (15) breaks through a sidewall of the housing (5).

5. Connection block and module according to one of the preceding claims 3 or 4, **characterized in that** the installation opening (15) breaks through a front wall of the housing (5).

6. Connection block and module according to one of the preceding claims 3 to 5, **characterized in that** the installation opening (15) can be closed by a cover.

7. Connection block and module according to one of the preceding claims, **characterized in that** the module (9) functionally extends the connection block when the module (9) is in the functionally installed state by means of at least one overvoltage means (13) to achieve an overvoltage protection function.

8. Connection block and module according to one of the preceding claims, **characterized in that** the installation space (8) and/or the installation opening (15) and/or the module (9) have guide means to facilitate the installation of the module in the installation space.

9. Electrical connection block according to one of the preceding claims, **characterized in that** the installation space (8) and/or the installation opening (15) and/or the module (9) have coding means.

10. Electrical connection block according to one of the preceding claims, **characterized in that** the installation space (8) and/or the installation opening (15) and/or the module are configured in color.

11. Connection block and module according to one of the preceding claims, **characterized in that** the installation space (8) and/or the module (9) and/or the installation opening (15) have locking means for locking the module in the installation space (8) in a functional installation state.

## Revendications

1. Bloc de branchement, en particulier barrette à bornes (1) pouvant être posée sur un rail de support,
a. qui présente un boîtier (5) muni de branchements (3a, 3b, 4a, 4b) pour le branchement de conducteurs électriques,
b. les branchements (3a, 3b, 4a, 4b) étant connectés entre eux de façon conductrice électrique par des moyens de connexion (3c, 4c) qui sont réalisés comme des barres omnibus,
c. et les branchements (3a, 3b, 4a, 4b) et les moyen de connexion (3c, 4c) étant retenus par le boîtier (1),
d. et au moins un point de contact interne (6, 7) vers l'un des moyens de connexion (3c, 4c) et
e. avec un module (9) augmentant les fonctions du bloc de branchement,
f. qui présente au moins un élément de contact (3d, 4d) venant en contact, quand le module est installé, avec le point de contact interne (6, 7), et
g. dans lequel le bloc de branchement présente un espace d'installation (8) pour recevoir le module (9),
h. et dans lequel le module (9) présente au moins un moyen de contact (11) au moyen duquel, quand le module est installé, une connexion électrique directe peut être établie avec un point de contact (12) extérieur au bloc de branchement.

2. Bloc de branchement et module selon la revendication 1, **caractérisés en ce que** les connexions électriques supportent une intensité élevée.

3. Bloc de branchement et module selon l'une des revendications précédentes, **caractérisés en ce que** l'espace d'installation (8) présente une ouverture d'installation (15).

4. Bloc de branchement et module selon la revendication précédente, **caractérisés en ce que** l'ouverture d'installation (15) traverse une paroi latérale du boîtier (5).

5. Bloc de branchement et module selon l'une des revendications 3 ou 4, **caractérisés en ce que** l'ouverture d'installation (15) traverse une paroi de façade du boîtier (5).

6. Bloc de branchement et module selon l'une des revendications 3 à 5, **caractérisés en ce que** l'ouverture d'installation (15) peut être fermée par un couvercle.

7. Bloc de branchement et module selon l'une des revendications précédentes, **caractérisés en ce que** le module (9) ajoute au bloc de branchement, dans l'état d'installation fonctionnelle du module (9), au moins une fonction de protection contre les surtensions au moyen d'un moyen parasurtenseur (13).

8. Bloc de branchement et module selon l'une des revendications précédentes, **caractérisés en ce que** l'espace d'installation (8) et/ou l'ouverture d'installation (15) et/ou le module (9) présentent des moyens de guidage pour faciliter l'installation du module dans l'espace d'installation.

9. Bloc de branchement électrique selon l'une des revendications précédentes, **caractérisé en ce que** l'espace d'installation (8) et/ou l'ouverture d'installation (15) et/ou le module (9) présentent des moyens de détrompage.

10. Bloc de branchement électrique selon l'une des revendications précédentes, **caractérisé en ce que** l'espace d'installation (8) et/ou l'ouverture d'installation (15) et/ou le module sont colorés.

11. Bloc de branchement et module selon l'une des revendications précédentes, **caractérisés en ce que** l'espace d'installation (8) et/ou le module (9) et/ou l'ouverture d'installation (15) présentent des moyens de blocage pour bloquer le module dans l'espace d'installation (8) dans son état d'installation fonctionnelle.
